# EUROPÄISCHE PATENTSCHRIFT

(11) **EP 0 132 659 B1**
(45) Veröffentlichungstag und Bekanntmachung des Hinweises auf die Patenterteilung: **11.05.1988**
(21) Anmeldenummer: 84107908.0
(22) Anmeldetag: 06.07.1984
(51) Int. Cl.: B03C 3/68, G05B 13/02

(54) **Regeleinrichtung für ein Elektrofilter**
Regulating arrangement for an electrofilter
Arrangement de régulation pour un électrofiltre

(30) Priorität: 20.07.1983 DE 3326041
(43) Veröffentlichungstag der Anmeldung: 13.02.1985
(73) Patentinhaber: SIEMENS AKTIENGESELLSCHAFT, 80333 München (DE); METALLGESELLSCHAFT AG, 60015 Frankfurt (DE)
(72) Erfinder: Daar, Horst, Dr., D-8520 Erlangen (DE); Alig, Franz, Dipl.-Ing., D-8752 Johannesberg (DE)
(74) Vertreter: Mehl, Ernst, Dipl.-Ing.

(56) Entgegenhaltungen:
- EP-A- 0 030 321
- EP-A- 0 035 209
- EP-A- 0 090 785
- DE-A- 3 327 443
- GB-A- 2 110 431
- US-A- 4 284 417
- Buch von A. Schöne "ProzeBrechnersysteme", Carl Hanser Verlag München, S. 362-364 (1981)

## Beschreibung

Die Erfindung bezieht sich auf eine Regeleinrichtung für ein Elektrofilter mit mehreren hintereinandergeschalteten Filterkammern, bei der
a) Filtersteuerungen mit zugeordneten Stellgliedern für den Strom in den einzelnen Filterkammern vorgesehen sind, und
b) ein Leitrechner, der abhängig von der Differenz zwischen gewünschten und gemessenen Rauchgasdichteistwert der Gesamtstrecke die Sollwerte für die einzelnen Filterströme ändert und den Filtersteuerungen überlagert ist.

Eine Steuerung der eingangs genannten Art ist beispielsweise in der europäischen Patentanmeldung 35209 beschrieben. Hierbei ist jedem Filter bzw. jeder Filterkammer als Steuerung ein Mikrocomputersystem zugeordnet, das über ein Koppelglied und einen Datenbus mit einem übergeordneten Leitrechner in Verbindung steht. Dieser kann übergeordnete Optimierungsstrategien berechnen, z.B. kann durch ein Staubbeladungsmessgerät die Abscheideleistung erfasst und die Abscheidung so auf die einzelnen Filter verteilt werden, dass sich bei minimalem Energieaufwand ein optimaler Abscheidungsgrad ergibt (vgl. z.B. EP-A 30 321).

Die vorliegende Erfindung bezieht sich speziell auf die Ausgestaltung des Leitrechners bzw. Leitreglers.

Die Aufgabe der vorliegenden Erfindung besteht darin, den Leitrechner so auszubilden, dass sich eine möglichst genaue Führung der Rauchgasdichte nach einem vorgegebenen Sollwert ergibt, wobei ein Einsatz für alle praktisch vorkommenden Betriebsarten möglich sein soll.

Diese Aufgabe wird erfindungsgemäss durch folgende Merkmale gelöst:
c) ein Hauptregler für die Rauchgasdichte am Ausgang der Gesamtstrecke, der die Differenz bildet und verarbeitet,
d) ein dem Hauptregler unterlagerter, als Abtastregler arbeitender Zustandsregler für die Rauchgasdichte an den Ausgängen der einzelnen Filterkammern, der die Stromsollwerte für die Filtersteuerung bildet.
e) ein Führungsgrössenverteiler für den Zustandsregler, der Führungsgrössen für die einzelnen Kämmern abhängig vom Produkt der Differenz am Ausgang des Hauptreglers und einzelnen Bewertungsfaktoren ermittelt, wobei die Bewertungsfaktoren durch die Reinigungswirkung der jeweiligen Filterkammer bestimmt sind,
f) ein adaptiver Beobachter, der anhand eines Modells des Elektrofilters die Istwerte für den Zustandsregler schätzt.

Um das Modell sich ändernden Verhältnissen anzupassen, wird dabei der geschätzte Istwert der letzten Kammer, der ja mit dem dort gemessenen Istwert übereinstimmen müsste, mit diesem verglichen und abhängig davon die Modellparameter des Modells geändert.

Der Gesichtspunkt der Energieoptimierung kann dabei vorteilhafterweise dadurch berücksichtigt werden, dass die Führungsgrössen für den Zustandsregler zusätzlich noch in diesem Sinne geändert werden. Adaptive Beobachter zur Berechnung von nicht messbaren Regelgrössen sind an sich bekannt (vgl. z.B. Schöne «Prozessrechnersysteme» Seiten 362 bis 364, Carl Hanser-Verlag 1981 ).

Anhand eines in der Zeichnung dargestellten Ausführungsbeispiels sei die Erfindung näher beschrieben; es zeigen:
Fig. 1 ein schematisches Prinzipschaltbild der gesamten Anlage und
Fig. das Steuerungs- und Regelungskonzept im Leitregler bzw. Leitrechner.

Das zu reinigende Rohgas 4 durchströmt in Richtung des Pfeiles 8 nacheinander die einzelnen Filterkammern 1 bis 3. Die Transportzeit Tₒ des Gases 4 von einer Kammer zur nächsten Kammer ist dabei - bei Baugleichheit der Kammern - durch die Beziehung V: V definiert, wobei V (m3) das Volumen einer Filterkammer und V (m³:sec) der zeitliche Volumenstrom des Gases sind. Jeder Filterkammer 1 bis 3 ist ein Stellglied 6 und eine Filtersteuerung 5 für den Strom zugeordnet, wie beispielsweise aus der eingangs genannten EP-A 30 321 ersichtlich.

Der jeweilige Filterstromsollwert u (k), wobei k die jeweilige Kammer ist, und damit die Stellgrösse Filterstrom, d.h. die Abscheideleistung jeder Kammer, ist durch einen übergeordneten Leitrechner 7 - gestrichelt umrandet dargestellt - veränderbar, der die entsprechenden Filterstromsollwerte u (k) auf dem Bussystem 71 an die einzelnen Steuerungen 5 ausgibt.

Der Leitrechner 7 umfasst einen Hauptregler 72, der in einem zeitlichen Abstand T, = nₗ.Tₐ den gewünschten Rauchgasdichtesollwert W (k) am Ausgang der Filterkammer 3 mit dem durch einen Rauchgasdichtemessgeber 9 erfassten Rauchgasdichteistwert Y (k) vergleicht. Die vom Hauptregler 72 verarbeitete Regelabweichung E (k) wird in einem Führungsgrössenverteiler 73 (Führungsgrössenmodell) in entsprechende Führungsgrössen w (k) für die einzelnen Filtersteuerungen 5 umgesetzt. Wenn diese Sollwerte direkt den Filtersteuerungen 5 zugeführt würden, wie durch die gestrichelte Linie 76 angedeutet, so könnte die Regelabweichung dahingehend ausgewertet werden, dass alle Filterstromsollwerte für die Filtersteuerungen 5 um den gleichen, von der Differenz abhängigen Betrag verändert würden.

Ein wesentliches Charakteristikum des Leitrechners 7 ist jedoch darin zu sehen, dass eine Regelstrategie verwendet wird, bei der dem Hauptregler 72 ein Zustandsregler 74 unterlagert ist. Dieser Zustandsregler 74 vergleicht die Rauchgaszustände, die an den Ausgängen der einzelnen Kammern 1 bis 3 erreicht werden sollen, mit den entsprechenden geschätzten Istzuständen und leitet hieraus die Sollwerte für die einzelnen Filtersteuerungen 5 ab. Durch die Doppellinien ist dabei angedeutet, dass die betreffenden Rechnungsvorgänge sukzessive für die einzelnen Steuerungen durchgeführt werden.

Die jeweiligen Führungsgrössen für die Rauchgasdichte werden dabei im Führungsgrössengeber 73 z.B. dadurch ermittelt, dass zum vorhandenen Wert der Führungsgrösse für die betreffende Kammer 1 bis 3 jeweils ein sich aus dem Produkt der Regelabweichung mit einem Bewertungsfaktor ergebender Wert addiert wird, wobei dieser Bewertungsfaktor von der Streckenverstärkung, d.h. Reinigungswirkung der jeweiligen Filterkammer abhängig ist.

Da der Rauchgasdichteistwert am Ausgang der einzelnen Filterkammern nicht messbar ist, werden die einzelnen Istwerte mit einem adaptiven Beobachter 75 anhand eines Prozessmodells geschätzt. Aus den dann im Zustandsregler 74 festgestellten Zustandsabweichungen bestimmt der Zustandsregler die Stellgrössen, d.h. die Filterstromsollwerte u (k) für die Steuerungen 5 der Kammern 1 bis 3.

Wie dabei durch den Pfeil 77 angedeutet, wird das Modell des adaptiven Beobachters 75 abhängig vom tatsächlich gemessenen Rauchgasdichteistwert 7 am Ausgang der Strecke, der mit dem Ausgangswert der Kammer 3 übereinstimmen muss, korrigiert. Hinsichtlich des Modells einer Filterkammer wird dabei von folgender Beziehung ausgegangen: wobei
C_{E} = Eingangsstaubkonzentration,
CA = Ausgangsstaubkonzentration [mg/m³],
I_{F} = Filterstrom [A],
q = spez. Raumladung bedeuten.

Aus diesen Beziehungen ist der zu erwartende Ausgangsistwert der betreffenden Kammer schätzbar, wobei zu berücksichtigen ist, dass der Ausgangswert der vorhergehenden Kammer gleich dem Eingangswert der folgenden Kammer ist.

Die Führungsgrössenaufteilung lässt sich ebenfalls anhand der zu erwartenden Reinigungswirkung je Kammer bei einer Änderung des Filterstromes dahingehend treffen, dass entsprechend den vorstehend genannten Beziehungen die Werte so aufgeteilt werden, dass an der Stelle verstellt wird, an der eine Verstellung im Hinblick auf die Gesamtreinigung die grösste Wirkung hervorruft.

Wie aus dem in Figur 2 gezeigten Regelungs-und Optimierungskonzept ersichtlich, werden mit dem Hauptregler 72 in zyklischen Abständen Soll- und Istwert der Rauchgasdichte miteinander verglichen. Das Ausgangssignal des Abtastreglers, eine Stellgrösse, wird in einem Führungsgrössengeber 73 in entsprechende Führungsgrössen w (k) für die einzelnen Filterkammern 1 bis 3 umgerechnet. Diese Führungsgrössen w (k) entsprechen dem Rauchgassollzustand am Ausgang der einzelnen Kammern. Diese Werte werden mit dem vom adaptiven Beobachter 75 - gestrichelt angedeutet - geschätzten Rauchgasdichteistwert x (k) an den Ausgängen der einzelnen Filterkammern 1 bis 3 verglichen. Der Zustandsregler 74 bildet hieraus die Führungsgrössen u (k), d.h. Eingangsgrössen oder Stellgrössen für die einzelnen Filterkammern 1 bis 3 des Elektrofilters - wie ebenfalls gestrichelt umrandet angedeutet -.

Der Prozess ist dabei durch die Eingangsströme, durch Störungen am Streckeneingang und durch Begrenzungen gekennzeichnet. Zu der mit B bezeichneten Filterwirkung der einzelnen Filter kommen dann noch Störgrössen r (k) hinzu. Hieraus ergeben sich dann die jeweiligen Zustandsgrössen x (k), d.h. die Rauchgasdichten. Die Rauchgasdichte am Ende der Strecke wird dann mit dem Rauchgasdichtegeber 9 erfasst und als Istwert Y (k) an den Eingang des Hauptreglers 72 geliefert. Störungen, wie z.B. Begrenzungen und Durchschläge werden durch eine Grösse V (k) in Verbindung mit den Filterströmen berücksichtigt.

Der am Ausgang der jeweiligen Filterkammer zu erwartende Rauchgasdichteistwert wird in der Weise geschätzt, dass aus dem jeweiligen Stellsignal u (k), d.h. der Eingangsgrösse für die Kammer, unter Berücksichtigung der Streckenverstärkung Ks in einen Baustein 751 zusammen mit dem durch den Faktor Am im Baustein 752 bewerteten Ausgangswert der vorhergehenden Kammer ein neuer Wert x (k+I) gebildet wird und dann jeweils dem Zustandsregler 74 zur Verfügung gestellt wird. Zur Anpassung des Modells an sich ändernde Verhältnisse wird der für die letzte Kammer 3 berechnete Istwert mittels eines Ausgangsmodells 753 des Rauchgasdichtemessgebers 9 mit dem tatsächlichen Ausgangssignal des Rauchgasdichtemessgebers 9 verglichen und hieraus über eine Korrekturstufe 754 ein Korrekturwert für den geschätzten Rauchgasdichteistwert bestimmt. Zusätzlich können auch noch, wie durch den Baustein 755 angedeutet, die einzelnen Streckenparameter Am und Bₘ verändert werden.

Die am Eingang der Strecke, d.h. der jeweiligen Filterkammer auftretenden Störgrössen z.B. Durchschläge, sind noch durch eine Grösse v (k) berücksichtigbar. Der jeweils errechneten Filterstromsollwerte u (k) werden zusammmen mit den Filterspannungen U_{F} auch einem Energieoptimierungsglied 78 zugeführt, das dann entsprechend im Takt T₂ = Tₒ. n₂ auf die Bildung der Führungsgrössen w (k) zusätzlich einwirkt.

## Patentansprüche

1. Regeleinrichtung für ein Elektrofilter mit mehreren hintereinandergeschalteten Filterkammern, bei der
a) Filtersteuerungen mit zugeordneten Stellgliedern für den Strom in den einzelnen Filterkammern vorgesehen sind, und
b) ein Leitrechner, der abhängig von der Differenz zwischen gewünschten und gemessenen Rauchgasdichteistwert der Gesamtstrecke die Sollwerte für die einzelnen Filterströme ändert und. den Filtersteuerungen überlagert ist, gekennzeichnet durch folgende Merkmale des Leitrechners:
c) ein Hauptregler (72) für die Rauchgasdichte am Ausgang der Gesamtstrecke, der die Differenz bildet und verarbeitet,
d) ein dem Hauptregler (72) unterlagerter, als Abtastregler arbeitender Zustandsregler (74) für die Rauchgasdichte an den Ausgängen der einzelnen Filterkammern (1, 2, 3), der die Stromsollwerte für die Filtersteuerungen (5) bildet,
e) ein Führungsgrössenverteiler (73) für den Zustandsregler (74), der Führungsgrössen für die einzelnen Kammern abhängig vom Produkt der Differenz am Ausgang des Hauptreglers (72) und einzelnen Bewertungsfaktoren ermittelt, wobei die Bewertungsfaktoren durch die Reinigungswirkung der jeweiligen Filterkammer bestimmt sind,
f) ein adaptiver Beobachter (75), der anhand eines Modells des Elektrofilters die Istwerte für derrZustandsregler (74) schätzt.

2. Regeleinrichtung nach Anspruch 1, dadurch gekennzeichnet, dass der geschätzte Istwert der letzten Filterkammer (3) und der dort gemessene Istwert miteinander vergleichbar sind und abhängig davon die Modellparameter des Modells veränderbar sind.

3. Regeleinrichtung nach Anspruch 1, dadurch gekennzeichnet, dass die Führungsgrössen für den Zustandsregler (74) im Sinne einer Energieoptimierung zusätzlich veränderbar sind.

## Claims

1. Regulating device for an electro-static filter with several filter chambers connected one behind the other, in which are provided:
a) filter controls with associated correcting elements for the current in the individual filter chambers; and
b) a master computer which, dependent on the difference between the desired and the measured flue gas density actual value of the whole path, changes the desired values for the individual filter currents and is superimposed on the filter controls, characterised by the following features of the master computer:
c) a main regulator (72) for the flue gas density at the output of the whole path, which forms and processes said difference,
d) a state regulator (74), superimposed on the main regulator (72) and working as a scanning regulator, for the flue gas density at the outputs of the individual filter chambers (1, 2, 3), which forms the desired current values for the filter controls (5),
e) a reference input distributor (73) for the state regulator (74) which determines reference inputs for the individual chambers dependent on the product of the difference at the output of the main regulator (72), and individual evaluation factors, whereby the evaluation factors are determined by the cleaning effect of the respective filter chamber, and
f) an adaptive observer (75) which estimates the actual values for the state regulator (74) by means of a model of the electro-static filter.

2. Regulating device according to claim 1, characterised in that the estimated actual value of the last filter chamber (3) and the actual value measured there can be compared with one another and, dependent thereon, the model parameters of the model can be changed.

3. Regulating device according to claim 1, characterised in that the reference inputs for the state regulator (74) can be additionally changed for the purposes of energy optimisation.

## Revendications

1. Dispositif de réglage pour un électrofiltre comportant plusieurs chambres de filtration branchées en série, dans lequel sont prévus
a) des commandes de filtre avec des organes de réglage coordonnés pour le courant dans les différents chambres de filtration et
b) un ordinateur pilote, qui est hiérarchiquement supérieur aux commandes et qui change les valeurs de consigne pour les différents courants de filtre en fonction de la différence entre la valeur réelle désirée et la valeur réelle mesurée de la masse volumique du gaz de fumée de l'ensemble du système, caractérisé en ce que l'ordinateur pilote comporte:
c) un régulateur principal (72) pour la masse volumique du gaz de fumée à la sortie de l'ensemble du système, régulateur qui forme et traite la différence,
d) un régulateur d'état (74), opérant comme un régulateur à échantillonnage et qui est hiérarchiquement inférieur au régulateur principal (72), pour la masse volumique du gaz de fumée aux sorties des différentes chambres de filtration (1, 2, 3), régulateur d'état qui forme les valeurs de consigne du courant pour les commandes de filtre (5),
e) un répartiteur de grandeurs de référence (73) pour le régulateur d'état (74), qui détermine des grandeurs de référence pour les différentes chambres, en fonction du produit de la différence à la sortie du régulateur principal (72) et de différents facteurs d'évaluation qui sont fixés par l'effet d'épuration de la chambre de filtration concernée et
f) un organe d'observation adaptatif (75) qui, à l'aide d'un modèle de l'électrofiltre, effectue l'estimation des valeurs réelles pour le régulateur d'état (74).

2. Dispositif de réglage selon la revendication 1, caractérisé en ce que la valeur réelle estimée de la dernière chambre de filtration (3) et la valeur réelle qui y est mesurée sont comparables l'une à l'autre et que les paramètres du modèle sont modifiables en fonction du résultat de cette comparaison.

3. Dispositif selon la revendication 1, caractérisé en ce que les grandeurs de référence pour le régulateur d'état (74) peuvent être modifiées en plus dans le sens d'une optimisation de l'énergie.
